# FASCICULE DE BREVET EUROPEEN

(11) **EP 1 071 059 B1**
(45) Date de publication et mention de la délivrance du brevet: **31.03.2004**
(21) Numéro de dépôt: 00490032.0
(22) Date de dépôt: 21.07.2000
(51) Int. Cl.: G08G 1/0967, G08G 1/095

(54) **Dispositif de signalisation, notamment routière**
Signaleinrichtung, insbesondere für Strassen
Signaling device, in particular for roads

(30) Priorité: 23.07.1999 FR 9909754
(43) Date de publication de la demande: 24.01.2001
(73) Titulaire: PHF-Création Sàrl, 59880 Saint Saulve (FR)
(72) Inventeur: Flament, Philippe, 59880 Saint Saulve (FR)
(74) Mandataire: Duthoit, Michel Georges André

(56) Documents cités:
- EP-A- 0 644 518
- EP-A- 0 853 303
- EP-A- 0 917 109
- FR-A- 2 609 812
- PATENT ABSTRACTS OF JAPAN vol. 1999, no. 10, 31 août 1999 (1999-08-31) & JP 11 146464 A (SUMITOMO ELECTRIC IND LTD), 28 mai 1999 (1999-05-28)

## Description

L'invention concerne un dispositif de signalisation, notamment routière, un ensemble de tels dispositifs et une chaussée routière munie d'undit ensemble.

Toutefois, bien que plus particulièrement prévue pour de telles applications, le dispositif de signalisation conforme à l'invention pourra être utilisé dans le secteur fluvial, aéronautique ou dans tous les autres secteurs dans lesquels on souhaite pouvoir émettre des signaux d'avertissement concernant des conditions extérieures.

Actuellement, dans le domaine de la signalisation routière, de nombreux dispositifs ont déjà été proposés pour rendre les routes moins dangereuses, à commencer par les panneaux indicateurs bien connus placés sur le bord des chaussées pour attirer l'attention des conducteurs sur l'existence d'un danger potentiel tel que, par exemple, les risques de chutes de pierres, de présence d'animaux sauvages et/ou domestiques, de verglas, de brouillard ou autres.

Toutefois, une telle solution présente l'inconvénient d'être statique. En effet, les panneaux étant fixés à un endroit donné, l'emplacement n'est pas toujours adapté à la localisation précise du danger quand celui-ci intervient réellement.

De plus, c'est une solution passive. En effet, lesdits panneaux sont présents en permanence, même en cas d'absence de danger réel, et l'automobiliste qui fait régulièrement le même trajet finit par ne plus leur prêter attention.

Afin de remédier à ces inconvénients, il a été développé des écrans d'informations diffusant en temps réel des messages sur l'état du trafic, la température ou autres, à partir de données relevées à distance. Les conducteurs peuvent ainsi être avertis de l'existence d'un danger réel à un instant donné.

Néanmoins, de tels écrans et les réseaux de communication nécessaires à leur fonctionnement sont de coûts très élevés et, dans la pratique, ils ne sont pas prévus en nombre suffisant le long d'une même route pour disposer d'informations précises et localisées.

Il est, également, à noter que les solutions précédemment évoquées ne font que délivrer des informations sur l'existence potentielle ou réelle d'un danger, mais en elles-mêmes, ne jouent aucun rôle pour aider le conducteur à suivre sa route, par exemple, en cas de brouillard.

Pour cela, des dispositifs spécifiques ont été développés tels que des bandes réfléchissantes prévues sur la chaussée et/ou sur des piquets verticaux en bordure de routes. Ils coopèrent avec les phares des voitures pour faciliter le repérage de la trajectoire à suivre. Par contre, en eux-mêmes, ces dispositifs n'émettent pas de signaux d'avertissement.

De manière à pouvoir fournir simultanément les différentes fonctionnalités évoquées plus haut, il a alors été développé des plots destinés à être fixés au voisinage de la chaussée, lesdits plots comprenant des moyens de détection de l'intensité lumineuse et des moyens d'émission de signaux lumineux en cas d'abaissement de la luminosité en dessous d'un certain seuil.

Bien que satisfaisants par certains côtés, puisqu'ils permettent à la fois de repérer la chaussée et de délivrer des signaux d'avertissement sur le lieu du danger, adaptés à la situation réelle, ces dispositifs restent insuffisants.

Tout d'abord, ils sont limités à un seul type de paramètres extérieurs et ne délivrent qu'un seul type de message d'avertissement. En outre, et surtout, ils préviennent le conducteur sur le lieu même du danger, c'est-à-dire trop tard pour que celui-ci puisse réagir.

Le document EP 0 853 303 A1 décrit la transmission de données entre une balise dans la chaussée et un véhicule.

Le but de la présente invention est de proposer un dispositif de signalisation qui pallie les inconvénients précités et qui permet d'avertir de la présence d'un danger, à la fois en un point donné, et à une certaine distance de ce point, afin de pouvoir mettre en garde les personnes se dirigeant vers celui-ci suffisamment tôt.

Un autre but de la présente invention est de proposer un dispositif de signalisation réactif, c'est-à-dire actif en cas de présence de danger et inactif sinon.

Un autre but de la présente invention est de proposer un dispositif de signalisation qui permet à la fois de signaler l'existence d'un danger au niveau d'une zone donnée et d'effectuer un repérage de ladite zone.

Un autre but de la présente invention est de proposer un dispositif de signalisation qui puisse permettre d'adapter les signaux d'avertissement émis à la nature des paramètres extérieurs détectés.

Un autre but de la présente invention est de proposer un dispositif de signalisation qui soit simple à mettre en oeuvre et de coût réduit afin de pouvoir être installé de manière répétée selon des intervalles de distance suffisamment faibles.

D'autres buts et avantages de l'invention apparaîtront au cours de la description qui va suivre, qui n'est donnée qu'à titre indicatif et qui n'a pas pour but de la limiter.

L'invention concerne tout d'abord un dispositif de signalisation, notamment routière, fluviale, aéronautique ou autre, constitué au moins d'un plot, comprenant au moins des moyens de détection de paramètres extérieurs et/ou des moyens d'émission de signaux d'avertissement, relatifs audits paramètres extérieurs, caractérisé par le fait qu'il comprend en outre :
- des moyens d'échange avec l'extérieur de signaux, dits de communication, contenant au moins des informations, dites de commande, dont la nature est fonction desdits paramètres extérieurs,
- des moyens de traitement, aptes à faire fonctionner lesdits moyens d'émission de signaux d'avertissement en fonction au moins des informations de commande des signaux de communication, reçus par ledit dispositif, et/ou à établir desdits signaux de communication, destinés à être émis par ledit dispositif, dont les informations de commande sont fonction au moins des données relevées par lesdits moyens de détection.

L'invention concerne également un ensemble de tels dispositifs de signalisation, dans lequel lesdits signaux de communication sont émis et/ou reçus par lesdits dispositifs.

L'invention concerne encore une chaussée routière munie d'undit ensemble, lesdits plots étant placés, à intervalle donné, les uns derrière les autres dans ladite chaussée, selon la direction suivie par cette dernière.

L'invention sera mieux comprise à la lecture de la description suivante, accompagnée des dessins en annexe qui en font partie intégrante et parmi lesquels :
- la figure 1 est une vue de dessus illustrant, dans son aspect structurel, un exemple de réalisation du dispositif de signalisation conforme à l'invention, en situation,
- la figure 2 est une vue de coupe partielle d'après la ligne ii représentée à la Figure 1 précédente,
- la figure 3 illustre schématiquement, dans son aspect fonctionnel, un exemple de réalisation du dispositif de signalisation conforme à l'invention,
- la figure 4 illustre un exemple de trames de signal de communication pouvant être utilisé par le dispositif de signalisation conforme à l'invention,
- la figure 5 illustre, en vue de dessus, un exemple de réalisation de la chaussée routière conforme à l'invention,
- la figure 6 détaille en perspective une partie repérée vi à la Figure 5 précédente.

L'invention concerne tout d'abord un dispositif de signalisation.

Comme illustré aux figures 1 et 2, celui-ci est constitué au moins d'un plot 1. Ce dernier comprend au moins des moyens 2 de détection de paramètres extérieurs, notamment d'ordre environnemental, et/ou des moyens d'émission de signaux d'avertissement, notamment sensoriellement détectables, relatifs audits paramétres extérieurs.

Selon l'invention, ledit dispositif comprend en outre, notamment au niveau dudit plot 1, des moyens 4 d'échanges avec l'extérieur de signaux, dits de communication, et des moyens de traitement 5.

Comme illustré aux figures 3 et 4, lesdits signaux, repérés 6, de communication, contiennent au moins des informations 7, dites de commande, dont la nature est fonction desdits paramètres extérieurs.

En outre, lesdits moyens de traitement 5 sont aptes à faire fonctionner lesdits moyens 3 d'émission de signaux d'avertissement en fonction au moins des informations de commande 7 des signaux de communication 6 reçus par ledit dispositif et/ou à établir desdits signaux de communication 6, destinés à être émis par ledit dispositif, dont les informations de commande sont fonction au moins des données relevées par lesdits moyens de détection 2.

On bénéficie ainsi d'un dispositif réactif, permettant une signalisation à la fois en un point donné et à distance dudit point. En outre, il fournit à la fois une mise en garde et un repérage.

Il pourra aussi, grâce à la présence des moyens de traitement, permettre d'adapter la nature des signaux d'avertissement émis en fonction des paramètres extérieurs détectés.

Si l'on se reporte de nouveau aux figures 1 et 2, on constate que ledit plot 1 est constitué, par exemple, d'un corps 8, destiné à être dissimulé, surmonté d'une tête 9, destinée à être émergente, en forme, notamment, de pyramide tronquée.

Lesdits moyens de détection 2, d'émission de signaux d'avertissements 3 et/ou d'échanges 4 sont prévus, par exemple, au niveau de ladite tête 9. Quant auxdits moyens de traitement 5, ils pourront être situés au niveau dudit corps 8.

Cela étant, ledit plot pourra encore être constitué d'une balise flottante, dans le cas d'application fluviale, ou par tout autre objet, apte à définir un support physique pour les moyens prévus au niveau dudit plot.

Lesdits moyens de traitement 5 sont aptes en outre, éventuellement, à faire fonctionner lesdits moyens de signaux d'avertissement 3 en fonction des données relevées par lesdits moyens de détection 2 du dispositif.

Ils pourront, en outre, si désiré, être aptes à faire transiter lesdits signaux de communication 6. Dans ce dernier cas, ledit dispositif de signalisation servira alors uniquement en tant que relais pour transmettre les signaux de communication qui ne lui sont pas destinés en propre mais destinés à une cible extérieure.

Le dispositif conforme à l'invention comprend en outre, par exemple, des moyens 10 de stockage d'au moins un code d'identification dudit dispositif. Parallèlement, lesdits moyens de traitement sont aptes, d'une part, à effectuer une comparaison du ou desdits codes d'identification avec un ou des codes d'identification 11 contenus dans les signaux de communication reçus, de manière à vérifier s'ils doivent prendre en compte ou ignorer les informations de commande contenues dans lesdits signaux, et/ou d'autre part, à inclure dans les signaux de communication émis, à côté desdites informations de commande contenues dans lesdits signaux, le ou lesdits codes d'identification 11 dudit dispositif.

Comme illustré à la figure 5, on peut alors répartir les dispositifs de signalisation conformes à l'invention en différentes familles A, B, et les signaux de communication échangés entre les dispositifs de signalisation d'une des familles ne risquent pas d'être confondus avec les signaux de communication échangés entre les dispositifs de signalisation d'une autre famille, grâce à un choix de codes d'identification différents.

Si l'on se reporte de nouveau à la figure 4, on constate que ledit code d'identification 11 est constitué, notamment, d'un premier identificateur 12, chiffré, dit de groupe, et d'un second identificateur 13, chiffré, dit individuel. Parallèlement, lesdits moyens de traitement sont aptes à conclure à une prise en compte du signal de communication 6 reçu, dont le code d'identification est prévu contenant un premier et un second identificateur, en cas de vérification simultanée des deux conditions suivantes :
- identificateur de groupe 12 identique audits premiers identificateurs du signal de communication reçu,
- identificateur individuel 13 supérieur ou inférieur audit second identificateur du signal de communication reçu.

On pourra ainsi, au sein de chaque famille A, B, bénéficier de dispositifs de signalisation répartis dans un secteur bien délimité, celui du groupe, et activés de manière sélective en fonction de leur identificateur individuel.

Afin que la situation ne soit néanmoins pas totalement figée, lesdits moyens de traitement pourront en outre être prévus aptes, éventuellement, à modifier lesdits identificateurs de groupe 11 et/ou lesdits identificateurs individuels 12, notamment en cas d'émission d'undit signal de communication par le dispositif de signalisation concerné.

Ledit signal de communication 6 est ainsi constitué d'une trame contenant au moins, par exemple, la ou lesdites informations de commande 7, le ou les identificateurs de groupe 12 et/ou le ou les identificateurs individuels 13.

Cela étant, lesdits moyens de détection 2 sont aptes à déceler, notamment, dans une zone donnée, la présence d'objets, de brouillard et/ou l'alternance jour/nuit.

Ils sont constitués pour cela, par exemple, de capteurs ultrasoniques 14, de capteurs hygrométriques 15 et/ou de capteurs de luminosité 16. Ils sont situés, notamment, sur l'une et/ou l'autre des faces de la tête 9 dudit plot.

Lesdits moyens d'émission 3 de signaux d'avertissement pourront délivrés, éventuellement, des indications visuelles, adaptées à la nature desdits paramètres extérieurs. Ils sont pour cela constitués, par exemple, de diodes électroluminescentes 17, de différentes couleurs. Lesdites diodes sont situées, notamment, sur les faces latérales de la tête 9 dudit plot 1.

Ainsi, à titre d'exemple, on pourra envisager le fonctionnement suivant :
- de nuit, diodes électroluminescentes vertes éclairant fixement,
- de jour comme de nuit, en cas de brouillard, de verglas ou autre, diodes électroluminescentes vertes éclairantes en clignotement,
- en cas d'obstacle à proximité du dispositif, diodes électroluminescentes rouges éclairantes en clignotement.

Le dispositif conforme à l'invention pourra, en outre, comprendre des moyens 18 autonomes de fourniture en énergie. Ils seront constitués, par exemple, de moyens de transformation de l'énergie solaire, notamment cellules photo électriques 19, d'une batterie et/ou de moyens de régulation de l'énergie électrique fournie par ladite batterie et/ou lesdits moyens de transformation de l'énergie solaire. Dans la journée, l'énergie est fournie par lesdits moyens de transformation de l'énergie solaire qui, parallélement, recharge la batterie. La nuit, c'est cette dernière qui fournit l'énergie électrique.

Lesdits moyens 4 d'échange de signaux de communication sont constitués, par exemple, de moyens d'émission/réception notamment à modulation de fréquence. Lesdits moyens 5 de traitement comprennent, par exemple, un micro-processeur.

Comme illustrée aux Figures 5 et 6, l'invention concerne également un ensemble de dispositifs dans lequel lesdits signaux de communication 6 sont émis et/ou reçus par lesdits dispositifs, qui constituent ainsi un réseau fermé autonome.

Chaque dit dispositif de signalisation analyse les paramétres extérieurs dans une zone donnée 22, grâce à ses moyens de détection 2, lesdits dispositifs de signalisation étant espacés entre eux de manière à minimiser le recouvrement entre les zones d'action de chacun d'eux et la puissance des moyens d'émission 3 adaptée aux dimensions desdites zones.

Comme déjà évoqué plus haut, lesdits dispositifs sont éventuellement répartis par groupe a, b, c, d, chaque dispositif d'un même groupe étant muni du même dit identificateur de groupe. En outre, lesdits dispositifs sont orientés les uns par rapport aux autres selon une direction et un sens donnés 20, 21, les dispositifs d'un même groupe présentant un identificateur individuel croissant ou décroissant d'un dispositif à l'autre, selon ledit sens donné.

Ce dernier correspond, par exemple, au sens du trafic et les dispositifs de signalisation communiquent entre eux selon le sens opposé audit sens donné.

L'invention concerne également une chaussée routière 23 munie d'undit ensemble de dispositifs de signalisation. Lesdits plots 1 sont placés dans celle-ci à intervalle donné. Ils sont situés les uns derrière les autres selon la direction suivie par ladite chaussée, notamment au niveau de sa ligne médiane.

Le corps 8 desdits plots est, par exemple, enterré dans la chaussée alors que leur tête 9 en affleure.

Lesdits plots 1 pourront être espacés entre eux de 10 à 25 mètres et répartis en groupe d'environ 500 mètres, pour prévenir suffisamment tôt les conducteurs d'un danger.

Ils émettent un faisceau lumineux 24 dans le sens opposé audit sens donné 21, représenté ici par le sens de progression des automobiles. Ils échangent entre eux lesdits signaux de communication par une transmission à haute fréquence 25.

Les plots se situant dans deux groupes successifs, ne présenteront pas, de préférence, les mêmes identificateurs de groupe.

En cas de chaussées à sens unique mais opposé, prévues l'une à côté de l'autre, les plots situés au même niveau sur chacune des chaussées présenteront également des identificateurs de groupes différents. On évitera ainsi de signaler sur l'une des chaussées, un danger n'existant que sur l'autre.

Selon un tel mode de réalisation, un plot 1 détectant un danger en un endroit donné ne transmettra l'information qu'aux plots situés en amont. de cet endroit, la notion d'amont et d'aval étant définie par le sens de progression des automobiles.

Dans le cas de chaussée à double sens, les plots 1 pourront communiquer l'information à la fois en amont et en aval et être munis de moyens 3 d'émission d'avertissement orientés dans les deux directions.

Naturellement, d'autres modes de mise en oeuvre à la portée de l'Homme de l'Art, auraient pu être envisagés sans pour autant sortir du cadre de l'invention.

## Revendications

1. Dispositif de signalisation, notamment routière, fluviale, aéronautique et/ou autre, constitué au moins d'un plot (1), comprenant au moins des moyens (2) de détection de paramètres extérieurs et des moyens (3) d'émission de signaux d'avertissement, relatifs audits paramètres extérieurs, **caractérisé par le fait qu'**il comprend en outre :
- des moyens (4) d'échange avec l'extérieur de signaux, dits de communication, contenant au moins des informations, dites de commande, dont la nature est fonction desdits paramètres extérieurs,
- des moyens de traitement (5), aptes à faire fonctionner lesdits moyens (3) d'émission de signaux d'avertissement en fonction au moins des informations de commande des signaux de communication, reçus par ledit dispositif, et/ou à établir desdits signaux de communication, destinés à être émis par ledit dispositif, dont les informations de commande sont fonction au moins des données relevées par lesdits moyens de détection.

2. Dispositif selon la revendication 1, dans lequel lesdits moyens de traitement (5) sont aptes, en outre, à faire fonctionner lesdits moyens (3) d'émission de signaux d'avertissement en fonction des données relevées par lesdits moyens (2) de détection du dispositif.

3. Dispositif selon la revendication 1, comprenant des moyens de stockage d'au moins un code d'identification dudit dispositif et dans lequel lesdits moyens de traitement sont aptes, en outre, d'une part, à effectuer une comparaison du ou desdits codes d'identification avec un ou des codes d'identification contenus dans les signaux de communication reçus, de manière à vérifier s'ils doivent prendre en compte ou ignorer les informations de commande contenues dans lesdits signaux de communication, et/ou, d'autre part, à inclure dans les signaux de communication émis, à côté desdites informations de commande contenues dans lesdits signaux de communication, le ou lesdits codes d'identification dudit dispositif.

4. Dispositif selon la revendication 3, dans lequel ledit code d'identification est constitué d'un premier identificateur, chiffré, dit de groupe, et d'un second identificateur, chiffré, dit individuel, lesdits moyens (5) de traitement étant aptes à conclure à une prise en compte du signal de communication reçu, dont le code d'identification est prévu contenant un premier et un second identificateurs, en cas de vérification simultanée des deux conditions suivantes :
- identificateur de groupe identique audit premier identificateur,
- identificateur individuel supérieur ou inférieur audit second identificateur.

5. Dispositif selon la revendication 4, dans lequel lesdits moyens de traitement (5) sont aptes, en outre, à modifier les identificateurs de groupe et/ou individuel du code d'identification dudit dispositif en cas d'émission d'undit signal de communication par ledit dispositif.

6. Dispositif selon la revendication 1, dans lequel lesdits moyens de détection (2) sont aptes à déceler, dans une zone donnée (22), la présence d'objets, de brouillard, et/ou l'alternance jour/nuit.

7. Dispositif selon la revendication 1, dans lequel lesdits moyens d'émission (3) de signaux d'avertissement sont aptes à délivrer des indications visuelles, adaptées à la nature desdits paramètres extérieurs.

8. Dispositif selon la revendication 1, comprenant en outre des moyens (18) autonomes de fourniture en énergie.

9. Ensemble de dispositifs de signalisation selon l'une quelconques des revendications précédentes dans lequel lesdits signaux de communication sont émis et/ou reçus par lesdits dispositifs.

10. Ensemble selon la revendication 8, dans lequel :
- lesdits dispositifs sont répartis en groupe, chaque dispositif d'un même groupe étant muni du même dit identificateur de groupe,
- lesdits dispositifs sont orientés les uns par rapport aux autres selon une direction et un sens donnés (20, 21), les dispositifs d'un même groupe présentant un identificateur individuel croissant ou décroissant d'un dispositif à l'autre, selon ledit sens donné.

11. Chaussée routière munie d'undit ensemble, selon la revendication 9 ou 10, lesdits plots (1) étant placés, à intervalle donné, les uns dernière les autres, dans ladite chaussée, selon la direction suivie par cette dernière.

## Patentansprüche

1. Vorrichtung zur Signalisation, nämlich für Straßen, Flußfahrt, Luftfahrt und/oder dergleichen, bestehend wenigstens aus einer Schildkröte (1), umfassend wenigstens Mittel (2) zur Detektion von Außenparametern und Mittel (3) zur Sendung von sich auf die Außenparameter beziehenden Warnsignalen, **dadurch gekennzeichnet, daß** sie außerdem Folgendes umfaßt:
- Mittel (4) zum Austausch mit der Umgebung von Signalen, die als Kommunikationssignale bezeichnet sind, enthaltend wenigstens Daten, die als Steuerdaten bezeichnet sind, deren Beschaffenheit von den besagten Außenparameter abhängig ist,
- Mittel zur Bearbeitung (5), geeignet, die besagten Mittel (3) zur Sendung von Warnsignalen in Abhängigkeit wenigstens von den Steuerdaten der durch die besagte Vorrichtung empfangenen Kommunikationssignale funktionieren zu lassen und/oder besagte Kommunikationssignale herzustellen, die geeignet sind, durch die besagte Vorrichtung ausgesendet zu werden, deren Steuerdaten wenigstens von den Daten abhängig sind, die durch die besagten Detektionsmittel erfaßt werden.

2. Vorrichtung nach Anspruch 1, bei der die besagten Bearbeitungsmittel (5) außerdem geeignet sind, die besagten Mittel (3) zur Sendung von Warnsignalen in Abhängigkeit von den Daten funktionieren zu lassen, die durch die besagten Detektionsmittel (2) der Vorrichtung erfaßt werden.

3. Vorrichtung nach Anspruch 1, umfassend Mittel zur Speicherung von wenigstens einem Kenncode der besagten Vorrichtung und bei der die besagten Bearbeitungsmittel außerdem geeignet sind, einerseits, einen Vergleich des oder der besagten Kenncodes mit einem oder mehreren Kenncodes, die in den empfangenen Kommunikationssignalen enthalten sind, durchzuführen, um zu prüfen, ob die Steuerdaten, die in den besagten Kommunikationssignalen enthalten sind, berücksichtigt oder ignoriert werden sollen, und/oder, andererseits, den oder die besagten Kenncodes der besagten Vorrichtung in die ausgesendeten Kommunikationssignale neben den besagten Steuerdaten, die in den besagten Kommunikationssignalen enthalten sind, einzuschließen.

4. Vorrichtung nach Anspruch 3, bei der der besagte Kenncode aus einem ersten verschlüsselten Identifizierer, der als Gruppenidentifizierer bezeichnet wird, und aus einem zweiten verschlüsselten Identifizierer, der als Einzelidentifizierer bezeichnet wird, besteht, wobei die besagten Bearbeitungsmittel (5) geeignet sind, eine Schlußfolgerung zu ziehen, daß das empfangene Kommunikationssignal zu berücksichtigen ist, dessen Kenncode vorgesehen ist, einen ersten und einen zweiten Identifizierer zu enthalten, bei der gleichzeitigen Überprüfung der beiden folgenden Bedingungen:
- eines Gruppenidentifizierers, der mit dem besagten ersten Identifizierer identisch ist,
- eines Einzelidentifizierers, der größer oder kleiner ist als der besagte zweite Identifizierer.

5. Vorrichtung nach Anspruch 4, bei der die besagten Bearbeitungsmittel (5) außerdem geeignet sind, die Gruppenidentifizierer und/oder die Einzelidentifizierer des Kenncodes der besagten Vorrichtung bei der Sendung eines solchen besagten Kommunikationssignals durch die besagte Vorrichtung zu ändern.

6. Vorrichtung nach Anspruch 1, bei der die besagten Detektionsmittel (2) geeignet sind, in einer bestimmten Zone (22) das Vorhandensein von Gegenständen, Nebel und/oder den Tag/Nachtwechsel festzustellen.

7. Vorrichtung nach Anspruch 1, bei der die besagten Mittel (3) zur Sendung von Warnsignalen geeignet sind, sichtliche Anzeigen zu liefern, die der Beschaffenheit der Außenparameter angepaßt sind.

8. Vorrichtung nach Anspruch 1, umfassend außerdem autonome Mittel (18) zur Energieversorgung.

9. Gesamtheit von Vorrichtungen zur Signalisation nach irgendeinem der vorgehenden Ansprüche, in der die besagten Kommunikationssignale durch die besagten Vorrichtungen ausgesendet und/oder empfangen werden.

10. Gesamtheit nach Anspruch 8, bei der:
- die besagten Vorrichtungen in Gruppen verteilt werden, wobei jede Vorrichtung derselben Gruppe mit demselben sogenannten Gruppenidentifizierer ausgestattet ist,
- die besagten Vorrichtungen hinsichtlich einander nach einer bestimmten Richtung und einem Sinn (20, 21) gerichtet sind, wobei die Vorrichtungen derselben Gruppe einen von einer Vorrichtung zur anderen nach dem besagten bestimmten Sinn wachsenden oder abnehmenden Einzelidentifizierer aufweisen.

11. Straßenfahrbahn, die mit einer solchen Gesamtheit nach Ansprüchen 9 oder 10 ausgestattet ist, wobei die besagten Schildkröten (1) in einem bestimmten Abstand hintereinander auf der besagten Straßenfahrbahn nach einer von dieser Letzteren gefolgten Richtung gesetzt sind.

## Claims

1. A signalling device, notably for roads, rivers, airports and/or others, compose of at least one block (1), including at least means (2) for detecting external parameters and means (3) for transmitting warning signals, relative to said external parameters, **characterised in that** it comprises moreover:
- means (4) for exchanging signals with the outside, so-called communication signals, containing at least so-called control information, whereof the nature depends on said external parameters,
- processing means (5), capable of operating said means (3) for transmitting warning signals in relation to at least information controlling communication signals, received by said device, and/or of establishing said communication signals, intended to be transmitted by said device, whereof the control information depends at least on the data collected by said means of detection.

2. A device according to claim 1, wherein said processing means (5) are capable, moreover, to operate said means (3) for transmitting warning signals in relation to the data collected by said detection means (2) of the device.

3. A device according to claim 1, including means for storing at least one identification code of said device and wherein said processing means are capable, besides, of conducting comparison of said identification code(s) with one or several identification codes contained in the communication signals received, on the one hand, in order to check whether they should take into account or ignore the control information contained in said communication signals, and/or of including in said communication signals transmitted, on top of said control information contained in said communication signals, the identification code(s) of said device.

4. A device according to claim 3, wherein said identification code is composed of a first so-called group, encoded identifier, and of a so-called individual, encoded identifier, said processing means (5) being capable of acknowledging the communication signal received, whereof the identification code is provided, containing a first and a second identifiers, in case of simultaneous verification of both following conditions:
- group identifier identical to said first identifier,
- individual identifier greater or smaller than said second identifier.

5. A device according to claim 4, wherein said processing means (5) are capable, moreover, of modifying the group and/or individual identifiers of the identification code of said device in case of transmission of one said communication signal by said device.

6. A device according to claim 1, wherein said means of detection (2) are capable of sensing, in a given zone (22), the presence of objects, fog, and day/night alternation.

7. A device according to claim 1, wherein said means (3) for transmitting warning signals are capable of delivering visual indications, suited to the nature of said external parameters.

8. A device according to claim 1, including moreover stand-alone power supply means (18).

9. A set of signalling devices according to any of the previous claims, wherein said communication signals are transmitted and/or received by said devices.

10. A set according to claim 8, wherein:
- said devices are apportioned into groups, whereas each device of the same group is fitted with the same so-called group identifier,
- said devices are oriented with respect to one another along a given direction and axis (20, 21), the devices of the same group exhibiting an individual identifier increasing or decreasing from one device to the next, according to said given axis.

11. A road carriageway fitted with said set, according to claim 9 or 10, said blocks (1) being situated at given interval, behind one another, in said carriageway, along the direction followed by said carriageway.
